# EUROPÄISCHE PATENTSCHRIFT

(11) **EP 1 169 089 B1**
(45) Veröffentlichungstag und Bekanntmachung des Hinweises auf die Patenterteilung: **03.11.2004**
(21) Anmeldenummer: 00918549.7
(22) Anmeldetag: 04.04.2000
(51) Int. Cl.: A62B 3/00

(54) **SPREIZVORRICHTUNG**
SPREADING DEVICE
DISPOSITIF ECARTEUR

(30) Priorität: 06.04.1999 AT 22499 U
(43) Veröffentlichungstag der Anmeldung: 09.01.2002
(73) Patentinhaber: Weber-Hydraulik GmbH, 4460 Losenstein (AT)
(72) Erfinder: EISTERLEHNER, Leopold, A-4594 Steinbach a.d. Steyr (AT)
(74) Vertreter: Secklehner, Günter, Dr.
(86) Internationale Anmeldenummer: PCT/AT2000/000077
(87) Internationale Veröffentlichungsnummer: WO 2000/059578

(56) Entgegenhaltungen:
- EP-A- 0 271 207
- US-A- 5 622 353
- US-A- 5 810 333
- DATABASE WPI Section PQ, Week 199402 Derwent Publications Ltd., London, GB; Class P35, AN 1994-014088 XP002144899 & NL 9 200 881 A (HOLMATRO BV), 16. Dezember 1993 (1993-12-16)

## Beschreibung

Die Erfindung betrifft eine Spreizvorrichtung wie im Oberbegriff des Anspruches 1 beschrieben.

Aus der US 5,810,333 A ist ein Spreizwerkzeug bekannt, welches aus einer teleskopischen Anordnung zweier Rohre besteht, die ineinander geführt sind, wobei ein äußeres Rohr an einem Stirnende mit einem Druckstück versehen ist und in dem das innere Rohr verschieblich gelagert ist das an seinem freien Ende ebenfalls mit einem Druckstück versehen ist. Das äußere Rohr weist in der Wandung eine Öffnung zum Einführen von Spreizfingern eines Spreizantriebes auf. Um einen Spreizvorgang vorzunehmen, wird das Spreiwerkzeug zwischen zu spreizenden Teilen positioniert und die teleskopische Anordnung mit einem unabhängigen Spreizantrieb betätigt. Der dabei erreichte Spreizweg ist von der Öffnungsweite der Hebelarme des Spreizantriebes abhängig und damit relativ gering. Zur Erzielung größerer Spreizweiten ist ein Nachsetzen eines gegenüber dem inneren Rohr in axialer Richtung in Abstufungen verstellbaren Spreizstempels, wobei nach jeder Verstellung der Spreizantrieb erneut zu betätigen ist, wodurch ein erhöhter Zeitaufwand zur Erzielung ausreichender Spreizweiten erforderlich ist.

Aufgabe der Erfindung ist es nunmehr eine Vorrichtung zu schaffen, die bei der üblichen Größe und Gewicht derartiger Rettungsgeräte einen Spreizbereich umfaßt, durch den Öffnungsweiten, wie sie den Vorschriften zur Ausbildung von "Mannöffnungen", z.B. bekannt aus den Vorschriften zu Druckbehältern, entspricht, erreicht wird.

Diese Aufgabe der Erfindung wird durch die kennzeichnenden Merkmale des Anspruches 1 erreicht. Der überraschende Vorteil dabei ist, daß durch eine Anordnung einer durch die Schwenkarme betätigbaren Druckstößelanordnung der Spreizbereich des Bergegerätes verdoppelt wird ohne den Einsatz größerer Antriebe und bei nur unwesentlicher Gewichtserhöhung der Vorrichtung.

Von Vorteil ist aber auch eine Ausbildung nach Anspruch 2 mit den über eine Führungsanordnung verstellbaren Druckstößeln, da eine exakte Ausrichtung der aufzubringenden Spreizkräfte auf die im allgemeinen unregelmäßig zueinander verlaufenden Randbereiche von Wand- und Bauteilen erreicht wird und die optimale Spreizwirkung unabhängig der auftretenden Kraftkomponenten der Reaktionskräfte in der durch die Längsmittelachse der Druckstößelanordnung vorgegebenen Längsmittelachse zur Wirkung gelangt.

Vorteilhaft ist weiters eine Ausbildung wie im Anspruch 3 beschrieben, weil dadurch hohe Widerstandsmomente der Führungsanordnung erreicht werden, die einem Knicken der Druckstößelanordnung entgegenwirken.

Nach vorteilhaften Weiterbildungen, wie in den Ansprüchen 4 und 5 beschrieben, wird eine technisch einfach und kostengünstig zu realisierende achsstabile Anordnung erreicht.

Von Vorteil ist auch eine Ausbildung wie im Anspruch 6 beschrieben, wonach eine exakte Bewegungsabhängigkeit der teleskopischen Profilanordnung erreicht wird.

Eine bevorzugte Weiterbildung beschreibt auch Anspruch 7, wodurch eine nachträgliche und auch wahlweise Bestückung eines standardgemäßen Bergegerätes mit einer Druckstößelanordnung zur Vergrößerung des Spreizbereiches möglich ist.

Möglich ist aber auch eine vorteilhafte Weiterbildungen wie im Anspruch 8 beschrieben, weil dadurch eine hohe Kraftaufbringung und dauerhafte störungsfreie Verbindung erreicht wird.

Eine bevorzugte Weiterbildung beschreibt Anspruch 9, wodurch auch eventuell auftretende Torsionskräfte, wie sie beim Spreizen unregelmäßig geformter Wandteile, Materialien etc. auftreten können, aufgenommen werden.

Gemäß der vorteilhaften Weiterbildung wie im Anspruch 10 beschrieben, ist eine kostengünstige Ausbildung durch die Verwendung von Standardrohren möglich.

Durch eine vorteilhafte Weiterbildung wie im Anspruch 11 beschrieben, wird eine Verdrehfestigkeit zwischen den einzelnen Profilen ohne weiterer Verdrehsicherungen erreicht.

Möglich sind auch Ausbildungen nach den Ansprüchen 12 bis 14, wodurch es möglich ist, die Druckstößelanordnung nach Beendung eines Aufweitevorganges in der Spreizstellung zu fixieren und damit ein Rückfedern der gespreizten Teile im antriebslosen Zustand oder bei abgekuppeltem Spreizgerät wirkungsvoll zu vermeiden.

Nach einer möglichen Weiterbildung wie im Anspruch 15 beschrieben, wird eine ausreichende Distanzierung von die Bergung einer Person behindernder Bereiche in einer der norm- bzw. sicherheitstechnischen Anforderungen entsprechenden Größenordnung erreicht.

Schließlich ist auch eine Ausführung nach Anspruch 16 vorteilhaft, weil dadurch eine gleitsichere Abstützung der Spreizvorrichtung an Blechen, Kunststoffen, die im allgemeinen sehr glatte Oberflächen aufweisen, erreicht wird.

Zum besseren Verständnis der Erfindung wird diese anhand der in den Figuren gezeigten Ausführungsbeispielen näher erläutert.

Es zeigen:
- Fig. 1: eine erfindungsgemäße Spreizvorrichtung mit einem Bergegerät in Ansicht;
- Fig. 2: die Spreizvorrichtung in gegenüber Fig. 1 um 90° versetzter Ansicht;
- Fig. 3: eine Detailansicht der erfindungsgemäßen Spreizvorrichtung;
- Fig. 4: die erfindungsgemäße Spreizvorrichtung in eingefahrener Stellung in Ansicht, teilweise geschnitten;
- Fig. 5: eine weitere Ausführung der erfindungsgemäßen Spreizvorrichtung in Ansicht.

Einführend sei festgehalten, daß in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

In den Fig. 1 bis 3 ist eine Spreizvorrichtung 1 für ein standardgemäßes mehrfunktionales Rettungsgerät 2 gezeigt. Das Rettungsgerät 2 besteht aus einem linearen Antrieb 3, z.B. einem mit Druckmedium 4 beaufschlagbaren Zylinder 5, der über eine Zuleitung 6 und Rückleitung 7 von einem Druckaggregat 8, z.B. mit Hydrauliköl 9, angespeist wird. Eingangsseitig ist am Zylinder 5 eine Steuereinheit 10, z.B. ein tastenbetätigtes Mehrwegeventil 11, zur wechselweisen Beaufschlagung eines Kolbens 12 des Zylinders 5 bzw. zum Sperren der Zuleitung 6 und Rückleitung 7 angeordnet. Der Zylinder 5 weist an einem von einer Kolbenstange 13 durchragten Stirnendbereich 14 ein Gehäuse 15 auf, in dem für ein Paar von Schwenkarmen 16, 17 eine gemeinsame Lageranordnung 18 vorgesehen ist, in der diese gelagert und in einer zu einer Schwenkachse 19 der Lageranordnung 18 senkrecht verlaufenden Schwenkebene 20 in Art einer Schere verschwenkbar sind. Der Antrieb erfolgt über die Kolbenstange 13 des Zylinders 5, die über eine Hebelanordnung 21 in Antriesbverbindung mit den Schwenkarmen 16,17 steht. Die fingerartig ausgebildeten Schwenkarme 16, 17 sind beispielsweise für einen Schneidvorgang bei Schließbewegung und mit Klauen für einen Spreizvorgang bei Öffnungsbewegung ausgebildet, wobei sich ein Standard herausgebildet hat, nach dem eine maximale Spreizweite 22 zwischen 300 mm und 350 mm, bevorzugt 330 mm, beträgt.

An den Schwenkarmen 16, 17 sind an auskragenden Endbereichen 23, 24 diese überragende fingerartige Mitnehmerelemente 25, 26 angeordnet. Die weitere Beschreibung betreffend der Mitnehmerelemente 25, 26 sowie deren Ausbildung und Verbindung mit den Schwenkarmen 16, 17 ist nachfolgend für den Schwenkarm 16 mit dem Mitnehmerelement 25 erstellt und gilt diese sinngemäß auch für den weiteren Schwenkarm 17 und das Mitnehmerelement 26.

In einem Verbindungsbereich 27 umfaßt das Mitnehmerelement 25 den Schwenkarm 16 U-förmig, wobei ein Basissteg 28 einen Anschlag 29 ausbildend an einer Rückenfläche 30 anliegt und Schenkel 31, 32 den Schwenkarm 16 an Seitenflächen 33, 34 bereichsweise überlappen. Die Schenkel 31, 32 sowie der Schwenkarm 16 sind mit senkrecht zu den Seitenflächen 33, 34 verlaufenden Bohrungen 35 versehen, die von einem Steckbolzen 36 zur Verbindung des Mitnehmerelementes 25 mit dem Schwenkarm 16 durchragt werden, wodurch eine lösbare Verbindung erreicht wird. Ein den Schwenkarm 16 überragender Endbereich 37 des Mitnehmerelementes 25 ist mit gabelartigen Betätigungsklauen 38, 39 versehen, die Radiallager 40 aufweisen, die insbesondere durch geteilte Schwenkachsen 41 gebildet sind, die in den Betätigungsklauen 38, 39 konzentrisch zueinander angeordnet sind und eine Schwenkachse 41 ausbilden, die in etwa senkrecht zur Schwenkebene 20 verläuft. Eine weitere Abstützung des Mitnehmers 25 erfolgt durch Hintergreifen eines Verbindungssteges 43 der Betätigungsklauen 38, 39 durch einen als Spreizklaue 44 ausgebildeten Endbereich 23 des Schwenkarmes 16, über die die Spreizkräfte auf das Mitnehmerelement 25 übertragen werden.

Der Verbindungssteg 43 mit den Betätigungsklauen 38, 39 bilden in ihrer Anordnung einen Gabelkopf 45 aus, wobei diese Ausbildung ident der Ausbildung am weiteren Schwenkarm 17 mit dem Mitnehmerelement 26 ist.

In den Radiallagern 40 der Mitnehmerelemente 25, 26 sind Druckstößel 46, 47 einer Druckstößelanordnung 48 über Lagerzapfen 49, 50 gelagert. Die Druckstößel 46, 47 sind z.B. aus Rohrabschnitten 51 gebildet, die über eine Führungsanordnung 52 zueinander konzentrisch und achsstabil in bezug auf eine in der Schwenkebene 20 verlaufende Längsmittelachse 53 geführt und relativ zueinander über die Schwenkarme 16, 17 und deren Mitnehmerelemente 25, 26 in Richtung der Längsmittelachse 53 verstellbar sind. Die Führungsanordnung 52 ist im gezeigten Ausführungsbeispiel als teleskopische Profilanordnung 54 ausgebildet, die aus ineinander verschiebbaren Rohrabschnitten 55, 56, 57 gebildet ist.

In der Fig. 4 ist die Spreizvorrichtung 1 mit der Druckstößelanordnung 48 in ihrem eingefahrenen Zustand gezeigt. Dabei sind die Schwenkarme 16, 17 mit den Mitnehmerelementen 25, 26 in ihrer Ruhestellung. Die Druckstößelanordnung 48 besteht aus den die Druckstößel 46, 47 bildenden Rohrabschnitten 51. Jeder der Rohrabschnitte 51 weist in etwa eine in Richtung der Längsmittelachse 53 verlaufende Länge 58 auf, die in etwa der halben minimalen Spreizweite 22 entspricht. In entgegengesetzten Endbereichen 59 sind die Rohrabschnitte 51 mit diese verschließenden Endkappen 60 versehen, z.B. mit diesen verschweißt, die mit in etwa pyramidenförmigen Fortsätzen 61, welche Stirnflächen 62 überragen, versehen sind. Diese Fortsätze 61 ermöglichen einen gleitsicheren Ansatz für zu spreizende Wandteile 63, z.B. von Karosserieteilen, etc. In diesem eingefahrenen Zustand der Spreizvorrichtung 1 liegen einander zugewandte Stirnflächen 64, 65 der Rohrabschnitte 51 aufeinander sowie auch die Schwenkarme 16, 17 und die Gabelköpfe 45 der Mitnehmerelemente 25, 26 in einer Mittelebene 66 aufeinander.

Innerhalb der Rohrabschnitte 51 befindet sich die aus den Rohrabschnitten 55, 56, 57 gebildete Profilanordnung 54, welche die Führungsanordnung 52 für die Druckstößel 46, 47 ausbildet. Die Profilanordnung 54 ist mit durch Nuten 67 und Stifte 68 einer Anschlaganordnung 69 hinsichtlich des Verschiebeweges der einzelnen Rohrabschnitte 51, 55, 56, 57 zueinander gekuppelt, um beim Ausfahren und Einfahren der Druckstößelanordnung 48 eine koordinierte Bewegung der Rohrabschnitte 51, 55, 56, 57 zu erreichen.

Ein Ausfahren in eine maximale Spreizweite 70 - wie in Fig. 1 dargestellt - erfolgt, wie bereits in den vorhergehenden Figuren beschrieben, durch Verschwenken der Schwenkarme 16, 17 mit den Mitnehmerelementen 25, 26 und der durch die Lagerzapfen 49, 50 und den Radialgleitlagern 40 die Schwenklager 71 ausgebildeten Antriebsverbindung.

Bei einer Schwenkbewegung der Schwenkarme 16, 17 in Richtung von Pfeil 72 werden die Mitnehmerelemente 25, 26 durch die Spreizklauen 44 bzw. von an diesen ausgebildeten Anlageflächen 73, gegen die sich die Verbindungsstege 43 der Gabelköpfe 45 abstützen, mitbewegt und damit die Druckstößelanordnung 48 in Richtung der maximalen Spreizweite 70 bewegt. In der Einfahrbewegung wird die Druckstößelanordnung 48 über die Mitnehmerelemente 25, 26 durch Anlage der Basisstege 28 an den Rückenflächen 30 mitbewegt, wobei die Steckbolzen 36 den weiteren Abstützpunkt zur Aufbringung der Drehmomente ausbilden.

In der Fig. 5 ist eine weitere Ausbildung einer erfindungsgemäßen Spreizvorrichtung 1 mit einer Fixiervorrichtung 74 für die Druckstößelanordnung 48 gezeigt. Mit dieser Fixiervorrichtung 74 ist es möglich, die Druckstößelanordnung 48 z.B. im ausgefahrenen Zustand mittels der Rohrabschnitte 51, 55, 56, 57 in Bohrungen 75 steckbare Bolzen 76 am Einfahren zu hindern und damit eine Entlastung für den Antrieb 3, z.B. Druckentlastung für das Hydrauliksystem, zu erreichen oder überhaupt das Rettungsgerät 2 abzukuppeln um z.B. bessere Zugangsbedingungen für eine Bergung zu schaffen, wobei ein Rückfedern der aufgespreizten Wandteile 63 wirkungsvoll vermieden wird. Dazu ist es möglich, die Schwenklager 71 - wie in Fig. 4 dargestellt - kuppelbar auszubilden. Weiters ist bei dieser Ausführung gezeigt, daß die Schwenkarme 16, 17 direkt mit den Druckstößeln 46, 47 über die Schwenklager 71 kuppelbar zu verbinden sind. Wie weiters der Fig. 5 zu entnehmen, erfolgt die Kraftübertragung vom Antrieb 3 von der Kolbenstange; 13 bzw. einem mit der Kolbenstange 13 bewegungsverbundenen Stangenkopf 77 über Verbindungshebel 78, 79, welche die Hebelanordnung 21 ausbilden, bzw. Bolzen 80, 81, 82 auf die Schwenkarme 16, 17.

Die Fixiervorrichtung 74 kann selbstverständlich auch durch Gewinde an den Rohrabschnitten 55, 56, 57 und auf diesen im Gewindeeingriff stehenden Stellmuttern gebildet werden.

Die Druckstößelanordnung 48 kann mit verschiedenen, ineinander teleskopierbaren Profilen, wie z.B. Rundrohren oder Hohlprofilen, mit z.B. quadratischem Querschnitt gebildet werden, wobei letztere neben der Achsstabilität auch eine hohe Verdrehsicherheit aufweisen.

Abschließend sei darauf hingewiesen, daß in den zuvor beschriebenen Ausführungsbeispielen einzelne Teile unproportional vergrößert dargestellt wurden, um das Verständnis der erfindungsgemäßen Lösung zu verbessern.

### Bezugszeichenaufstellung

- 1: Spreizvorrichtung
- 2: Rettungsgerät
- 3: Antrieb
- 4: Druckmedium
- 5: Zylinder

- 6: Zuleitung
- 7: Rückleitung
- 8: Druckaggregat
- 9: Hydrauliköl
- 10: Steuereinheit

- 11: Mehrwegventil
- 12: Kolben
- 13: Kolbenstange
- 14: Stirnendbereich
- 15: Gehäuse

- 16: Schwenkarm
- 17: Schwenkarm
- 18: Lageranordnung
- 19: Schwenkachse
- 20: Schwenkebene

- 21: Hebelanordnung
- 22: Spreizweite
- 23: Endbereich
- 24: Endbereich
- 25: Mitnehmerelement

- 26: Mitnehmerelement
- 27: Verbindungsbereich
- 28: Basissteg
- 29: Anschlag
- 30: Rückenfläche

- 31: Schenkel
- 32: Schenkel
- 33: Seitenfläche
- 34: Seitenfläche
- 35: Bohrung

- 36: Steckbolzen
- 37: Endbereich
- 38: Betätigungsklaue
- 39: Betätigungsklaue
- 40: Radiallager

- 41: Schwenkachse
- 42 43: Verbindungssteg
- 44: Spreizklaue
- 45: Gabelkopf

- 46: Druckstößel
- 47: Druckstößel
- 48: Druckstößelanordnung
- 49: Lagerzapfen
- 50: Lagerzapfen

- 51: Rohrabschnitt
- 52: Führungsanordnung
- 53: Längsmittelachse
- 54: Profilanordnung
- 55: Rohrabschnitt

- 56: Rohrabschnitt
- 57: Rohrabschnitt
- 58: Länge
- 59: Endbereich
- 60: Endkappe

- 61: Fortsatz
- 62: Stirnfläche
- 63: Wandteil
- 64: Stirnfläche
- 65: Stirnfläche

- 66: Mittelebene
- 67: Nut
- 68: Stift
- 69: Anschlaganordnung
- 70: Spreizweite

- 71: Schwenklager
- 72: Pfeil
- 73: Anlagefläche
- 74: Fixiervorrichtung
- 75: Bohrung

- 76: Bolzen
- 77: Stangenkopf
- 78: Verbindungshebel
- 79: Verbindungshebel
- 80: Bolzen

- 81: Bolzen
- 82: Bolzen

## Patentansprüche

1. Spreizvorrichtung (1) für das Aufweiten von Öffnungen, insbesondere für den Einsatz zum Bergen von eingeschlossenen Personen, mit einem mit einem Druckmedium (4) beaufschlagbaren Antrieb (3) und mit diesem zur Durchführung einer synchronen gegenläufigen Schwenkbewegung gekuppelten beispielsweise als Schneid- und/oder Spreizelemente gebildete in einem den Antrieb (3) aufnehmenden Gehäuse verschwenkbar gelagerte Schwenkarme (16, 17) die in Antriebsverbindung mit Druckstößeln (46, 47) einer Druckstößelanordnung (48) stehen die in Richtung einer in etwa parallel zu einer Schwenkebene (20) der Schwenkarme (16, 17) parallel verlaufenden Längsmittelachse (53) verstellbar ausgebildet sind, **dadurch gekennzeichnet, daß** in auskragenden Endbereichen (23, 24) der Schwenkarme (16, 17) fingerartige Mitnehmerelemente (25, 26) für die Betätigung der Druckstößelanordnung (48) angeordnet sind die den Druckstößeln (46, 47) zugewandte und diese in Umfangsrichtung in einem Teilbereich gabelartig umfassende Betätigungsklauen (38, 39) aufweisen, die über Schwenklager mit den Druckstößeln (46, 47) verschwenkbar verbunden sind.

2. Spreizvorrichtung nach Anspruch 1, **dadurch gekennzeichnet, daß** die Druckstößelanordnung (48) zwei in Richtung der Längsmittelachse (53) zuein-ander beabstandete Druckstößel (46, 47) aufweist, die relativ zueinander in einer achsstabilen in Richtung der Längsmittelachse (53) erstreckenden Führungsanordnung (52) verstellbar geführt sind.

3. Spreizvorrichtung nach Anspruch 2, **dadurch gekennzeichnet, daß** die Führungsanordnung (52) durch eine teleskopisch verstellbare Profilanordnung (54) gebildet ist.

4. Spreizvorrichtung nach einem oder mehreren der vorhergehenden Ansprüchen, **dadurch gekennzeichnet, daß** die Druckstößel (46, 47) durch in den entgegengesetzten Endbereichen (59) mit Endkappen (60) versehene Rohrabschnitte (51) gebildet sind, die mit der teleskopischen Profilanordnung (54) in Eingriffsverbindung stehen.

5. Spreizvorrichtung nach einem oder mehreren der vorhergehenden Ansprüchen, **dadurch gekennzeichnet, daß** die die Druckstößel (46, 47) verbindende Profilanordnung (54) durch ineinander geführte Rohrabschnitte (55, 56, 57) gebildet ist.

6. Spreizvorrichtung nach einem der Ansprüche 4 oder 5, **dadurch gekennzeichnet, daß** die Rohrabschnitte (55, 56, 57) der Profilanordnung (54) mit einer den Verschiebeweg begrenzenden Anschlaganordnung (69) ausgestattet sind

7. Spreizvorrichtung nach einem oder mehreren der vorhergehenden Ansprüchen, **dadurch gekennzeichnet, daß** die Mitnehmerelemente (25, 26) durch Bohrungen (35) der Mitnehmerelemente (25, 26) und der Schwenkarme (16, 17) durchragende Steckbolzen (36) mit den Schwenkarmen (16, 17) lösbar verbunden sind.

8. Spreizvorrichtung nach einem oder mehreren der vorhergehenden-Ansprüchen, **dadurch gekennzeichnet, daß** auf den Betätigungsklauen (38, 39) Schwenklager, bevorzugt Radiallager (40), angeordnet sind.

9. Spreizvorrichtung nach Anspruch 8, **dadurch gekennzeichnet, daß** in den Radiallagern (40) mit den Druckstößeln (46, 47) bewegungsverbundene, die Druckstößel (46, 47) in radialer Richtung überragende, konzentrisch zueinander verlaufende, Lagerzapfen (49, 50) verschwenkbar gelagert sind.

10. Spreizvorrichtung nach einem oder mehreren der vorhergehenden Ansprüchen, **dadurch gekennzeichnet, daß** die teleskopisch ausgebildete Druckstößelanordnung (48) durch Rundrohrabschnitte gebildet ist.

11. Spreizvorrichtung nach einem oder mehreren der vorhergehenden Ansprüchen, **dadurch gekennzeichnet, daß** die teleskopisch ausgebildete Druckstößelanordnung (48) durch Hohlprofilabschnitte mit einem in etwa quadratischen Querschnitt gebildet sind.

12. Spreizvorrichtung nach einem oder mehreren der Ansprüche 2 bis 11, **dadurch gekennzeichnet, daß** die Führungsanordnung (52) mit einer die Verstellbarkeit der Druckstößelanordnung (48) blockierenden Fixiervorrichtung (74) versehen ist.

13. Spreizvorrichtung nach Anspruch 12, **dadurch gekennzeichnet, daß** die Fixiervorrichtung (74) durch die Rohrabschnitte (51, 55, 56, 57) der Profilanordnung (54) in radialer Richtung in Bohrungen (75) durchragende Bolzen (76) gebildet ist.

14. Spreizvorrichtung nach einem der Ansprüche 12 oder 13, **dadurch gekennzeichnet, daß** die Fixiervorrichtung (74) durch Gewindeanordnungen und Stellmuttern auf den Rohrabschnitten (51, 55, 56, 57) der Profilanordnung (54) gebildet ist.

15. Spreizvorrichtung nach einem oder mehreren der vorhergehenden Ansprüchen, **dadurch gekennzeichnet, daß** eine Distanz zwischen einander entgegengesetzten Stirnflächen (62) der Druckstößel (46, 47) in einem Bereich von einer minimalen Spreizweite von in etwa 250 mm bis 300 mm bis zu einer bevorzugt maximalen Spreizweite (70) von ca. 700 mm verstellbar ist.

16. Spreizvorrichtung nach einem oder mehreren der Ansprüche 4 bis 15, **dadurch gekennzeichnet, daß** die Endkappen (60) der Druckstößel (46, 47) mit die Stirnflächen (62) überragenden Fortsätzen (61) versehen sind.

## Claims

1. Spreading device (1) for widening openings, in particular for use in extricating trapped persons, having a drive (3) to which a pressurised medium (4) is applied and, coupled therewith in order to effect a synchronous counter-pivoting motion in the form of cutting and/or spreading elements, pivotably mounted pivot arms (16, 17) in a housing accommodating the drive (3) and drivingly linked to a pressure ram assembly (48) incorporating pressure rams (46, 47) which is displaceable in the direction of a parallel extending longitudinal central axis (53) substantially parallel with a pivot plane (20) of the pivot arms (16, 17), **characterised in that** finger-type driving elements (25, 26) are provided in projecting end regions (23, 24) of the pivot arms (16, 17) in order to operate the pressure ram assembly (48), having operating jaws (38, 39) facing the pressure rams (46, 47) and enclosing them in a fork-like arrangement in a part region in the circumferential direction, being pivotably linked to the pressure rams (46, 47) via pivot bearings.

2. Spreading device as claimed in claim 1, **characterised in that** the pressure ram assembly (48) has two pressure rams (46, 47) spaced apart from one another in the direction of the longitudinal central axis (53), which are guided in displacement relative to one another in an axially stable guiding system (52) extending in the direction of the longitudinal central axis (53).

3. Spreading device as claimed in claim 2, **characterised in that** the guiding system (52) is provided in the form of a telescopically displaceable assembly of sections (54).

4. Spreading device as claimed in one or more of the preceding claims, **characterised in that** the pressure rams (46, 47) are provided in the form of tubular sections (51) provided with end caps (60) in the opposing end regions (59), which engagingly link with the telescopic assembly of sections (54).

5. Spreading device as claimed in one or more of the preceding claims, **characterised in that** the assembly of sections (54) linking the pressure rams (46, 47) is provided in the form of tubular sections (55, 56, 57) guided one inside the other.

6. Spreading device as claimed in one of claims 4 or 5, **characterised in that** the tubular sections (55, 56, 57) of the assembly of sections (54) are provided with a stop system (69) to restrict the displacement path.

7. Spreading device as claimed in one or more of the preceding claims, **characterised in that** the finger-type driving elements (25, 26) are removably linked to the pivot arms (16, 17) by removable pins (36) inserted through bores (35) of the driving elements (25, 26) and the pivot arms (16, 17).

8. Spreading device as claimed in one or more of the preceding claims, **characterised in that** pivot bearings, preferably radial bearings (40) are provided on the operating jaws (38, 39).

9. Spreading device as claimed in claim 8, **characterised in that** concentrically extending journals (49, 50) integral with the pressure rams (46, 47) in displacement are pivotably mounted in the radial bearings (40) projecting beyond the pressure rams (46, 47) in a radial direction.

10. Spreading device as claimed in one or more of the preceding claims, **characterised in that** the telescopic pressure ram assembly (48) is provided in the form of tubular sections.

11. Spreading device as claimed in one or more of the preceding claims, **characterised in that** the telescopic pressure ram assembly (48) is provided in the form of hollow profiled sections with a substantially square cross section.

12. Spreading device as claimed in one or more of claims 2 to 11, **characterised in that** the guiding system (52) is provided with a fixing device (74) to check displacement of the pressure ram assembly (48).

13. Spreading device as claimed in claim 12, **characterised in that** the fixing device (74) comprises bolts (76) inserted in bores (75) extending in a radial direction through the tubular sections (51, 55, 56, 57) of the assembly of sections (54).

14. Spreading device as claimed in one of claims 12 or 13, **characterised in that** the fixing device (74) is provided in the form of threads and checking nuts on the tubular sections (51, 55, 56, 57) of the assembly of sections (54).

15. Spreading device as claimed in one or more of the preceding claims, **characterised in that** a distance between opposing end faces (62) of the pressure rams (46, 47) can be adjusted from a minimum expandable width of approximately 250 mm to 300 mm up to a preferred maximum expandable width (70) of approximately 700 mm.

16. Spreading device as claimed in one or more of claims 4 to 15, **characterised in that** the end caps (60) of the pressure rams (46, 47) are provided with projections (61) standing proud of the end faces (62).

## Revendications

1. Dispositif écarteur (1) pour élargir des ouvertures, utilisé en particulier pour le sauvetage de personnes enfermées, avec un organe d'entraînement (3) pouvant être chargé par un milieu sous pression (4) et avec des bras de pivotement (16, 17), couplés à celui-ci pour exécuter un mouvement de pivotement synchrone opposé, réalisés par exemple comme éléments de coupe et/ou d'écartement, logés d'une manière pivotante dans un boîtier recevant l'organe d'entraînement (3), qui se trouvent en une liaison d'entraînement avec des poussoirs de pression (46, 47) d'un agencement de poussoirs de pression (48) qui sont réalisés d'une manière ajustable dans la direction d'un axe médian longitudinal (53) s'étendant à peu près parallèlement à un plan de pivotement (20) des bras de pivotement (16, 17), **caractérisé en ce que** sont disposés dans des zones d'extrémité saillantes (23, 24) des bras de pivotement (16, 17), des éléments d'entraînement (25, 26) en forme de doigt pour l'actionnement de l'agencement de poussoirs de pression (48), qui présentent des griffes d'actionnement (38, 39) orientées vers les poussoirs de pression (46, 47) et entourant ceux-ci dans la direction périphérique dans une zone partielle à la manière d'une fourche, qui sont reliées d'une manière pivotante par des paliers de pivotement aux poussoirs de pression (46, 47).

2. Dispositif écarteur selon la revendication 1, **caractérisé en ce que** l'agencement de poussoirs de pression (48) présente deux poussoirs de pression (46, 47) espacés l'un de l'autre dans la direction de l'axe médian longitudinal (53), qui sont guidés d'une manière déplaçable dans un agencement de guidage (52) à axe stable, s'étendant dans la direction de l'axe médian longitudinal (53).

3. Dispositif écarteur selon la revendication 2, **caractérisé en ce que** l'agencement de guidage (52) est formé par un agencement profilé (54) ajustable de manière télescopique.

4. Dispositif écarteur selon l'une ou plusieurs des revendications précédentes, **caractérisé en ce que** les poussoirs de pression (46, 47) sont formés par des tronçons tubulaires (51) pourvus dans les zones d'extrémité opposées (59) de capuchons d'extrémité (60) qui sont en prise avec l'agencement profilé télescopique (54).

5. Dispositif écarteur selon l'une ou plusieurs des revendications précédentes, **caractérisé en ce que** l'agencement profilé (54) reliant les poussoirs de pression (46, 47) est formé par des tronçons tubulaires (55, 56, 57) guidés les uns dans les autres.

6. Dispositif écarteur selon l'une des revendications 4 ou 5, **caractérisé en ce que** les tronçons tubulaires (55, 56, 57) de l'agencement profilé (54) sont équipés d'un agencement de butée (69) limitant le chemin de déplacement.

7. Dispositif écarteur selon l'une ou plusieurs des revendications précédentes, **caractérisé en ce que** les éléments d'entraînement (25, 26) sont reliés relâchablement aux bras de pivotement (16, 17) par des axes débrochables (36) passant à travers des perçages (35) des éléments d'entraînement (25, 26) et des bras de pivotement (16, 17).

8. Dispositif écarteur selon l'une ou plusieurs des revendications précédentes, **caractérisé en ce que** les paliers de pivotement, de préférence des paliers radiaux (40), sont disposés sur les griffes d'actionnement (38, 39).

9. Dispositif écarteur selon la revendication 8, **caractérisé en ce que** des tourillons (49, 50) liés en mouvement aux poussoirs de pression (46, 47), faisant saillie sur les poussoirs de pression (46, 47) dans la direction radiale, s'étendant concentriquement l'un à l'autre, sont logés d'une manière pivotante dans les paliers radiaux (40).

10. Dispositif écarteur selon l'une ou plusieurs des revendications précédentes, **caractérisé en ce que** l'agencement de poussoirs de pression (48) réalisé de manière télescopique est formé par des tronçons tubulaires ronds.

11. Dispositif écarteur selon l'une ou plusieurs des revendications précédentes, **caractérisé en ce que** l'agencement de poussoirs de pression (48) réalisé de manière télescopique est formé par des tronçons profilés creux d'une section transversale à peu près quadratique.

12. Dispositif écarteur selon l'une ou plusieurs des revendications 2 à 11, **caractérisé en ce que** l'agencement de guidage (52) est pourvu d'un dispositif de fixation (74) bloquant le déplacement de l'agencement de poussoirs de pression (48).

13. Dispositif écarteur selon la revendication 12, **caractérisé en ce que** le dispositif de fixation (74) est formé par des boulons (76) faisant saillie à travers les tronçons tubulaires (51, 55, 56, 57) de l'agencement profilé (54) dans la direction radiale des perçages (75).

14. Dispositif écarteur selon l'une des revendications 12 ou 13, **caractérisé en ce que** le dispositif de fixation (74) est formé par des agencements de filetage et des écrous de réglage sur les tronçons tubulaires (51, 55, 56, 57) de l'agencement profilé (54).

15. Dispositif écarteur selon l'une ou plusieurs des revendications précédentes, **caractérisé en ce qu'**une distance entre des faces frontales (62) opposées l'une à l'autre des poussoirs de pression (46, 47) est ajustable dans une zone d'une largeur d'écartement minimale d'environ 250 mm à 300 mm jusqu'à une largeur d'écartement maximale préférée (70) d'environ 700 mm.

16. Dispositif écarteur selon l'une ou plusieurs des revendications 4 à 15, **caractérisé en ce que** les capuchons d'extrémité (60) des poussoirs de pression (46, 47) sont pourvus de prolongements (61) faisant saillie sur les faces frontales (62).
